# FASCICULE DE BREVET EUROPEEN

(11) **EP 1 057 737 B1**
(45) Date de publication et mention de la délivrance du brevet: **20.08.2003**
(21) Numéro de dépôt: 00401566.5
(22) Date de dépôt: 02.06.2000
(51) Int. Cl.: B65D 25/32

(54) **Emballage à anse perfectionnée et procédé de fabrication de cet emballage**
Verbesserte Verpackung mit Handgriff und Verfahren zur Herstellung davon
Improved container with handle and manufacturing method

(30) Priorité: 04.06.1999 FR 9907106; 13.12.1999 FR 9915691
(43) Date de publication de la demande: 06.12.2000
(73) Titulaire: Safet, 92390 Villeneuve-la-Garenne (FR)
(72) Inventeur: Huot, Gérald, 78270 Blaru (FR)
(74) Mandataire: Jacobson, Claude

(56) Documents cités:
- FR-A- 1 343 718
- US-A- 1 653 521
- US-A- 3 341 107

## Description

La présente invention concerne un emballage à anse perfectionnée et un procédé de fabrication de cet emballage.

On connaît déjà dans l'état de la technique un emballage du type comprenant
un corps métallique de révolution muni d'une extrémité supérieure, d'accès à l'intérieur de l'emballage, et d'une extrémité inférieure portant un fond,
une bague métallique munie d'un bord externe serti sur l'extrémité supérieure du corps, d'un bord interne délimitant une ouverture d'accès à l'intérieur de l'emballage et d'une partie centrale annulaire séparant ses bords interne et externe, le bord interne de la bague étant roulé vers l'extérieur, et
une anse de préhension munie d'extrémités formant des tourillons, voir par exemple US 1653521.

L'invention a pour objet un emballage du type précité, caractérisé en ce que l'anse est montée articulée sur la bague, chaque tourillon étant, d'une part, immobilisé axialement par emboîtement entre le bord roulé interne de la bague et la partie centrale de cette bague, et d'autre part, immobilisé angulairement autour de l'axe de révolution du corps par emboîtement dans un enfoncement ménagé sur le bord interne roulé de la bague.

Suivant d'autres caractéristiques de cet emballage :
- les tourillons sont inclinés de façon opposée par rapport à un plan de symétrie de l'anse parallèlement auquel s'incurve l'anse ;
- l'anse est déplaçable entre une position dressée de préhension, dans laquelle cette anse est sensiblement parallèle à un plan diamétral du corps, et une position rabattue vers la bague, dans laquelle cette anse est sensiblement perpendiculaire au plan diamétral ; et
- l'anse est métallique.

L'invention a également pour objet un procédé de fabrication d'un emballage tel que défini ci-dessus, caractérisé en ce que
- on forme un emballage intermédiaire comportant le corps et la bague sertie sur l'extrémité supérieure de ce corps,
- on place les tourillons de l'anse en appui sur la partie centrale de la bague,
- on roule le bord interne de la bague de façon que les enfoncements se forment par déformation de ce-bord interne au contact des tourillons.

L'invention sera mieux comprise à la lecture de la description qui va suivre donnée uniquement à titre d'exemple et faite en se référant aux dessins dans lesquels :
- la figure 1 est une vue en élévation, en coupe axiale, d'un emballage selon l'invention, l'anse étant dans sa position dressée de préhension et l'extrémité supérieure du corps étant fermée par un couvercle ;
- la figure 2 est une vue de dessus de l'emballage représenté à la figure 1, l'anse étant dans sa position rabattue et le couvercle étant retiré ;
- la figure 3 est une demi-vue en coupe axiale de deux emballages identiques à celui de la figure 1 gerbés l'un sur l'autre ;
- la figure 4 est une vue de détail de la partie cerclée 4 de la figure 1 montrant une étape de montage de l'anse sur la bague de l'emballage;
- la figure 5 est une vue de l'anse suivant la flèche 5 de la figure 1.

On a représenté sur les figures 1 et 2 un emballage selon l'invention, désigné par la référence générale 10.

L'emballage 10 comporte un corps métallique 12, de forme générale de révolution, par exemple cylindrique, muni d'une extrémité supérieure 14, d'accès à l'intérieur de l'emballage, et d'une extrémité inférieure 16 portant un fond 18. Le corps est en général muni d'un décor sur sa surface externe.

L'emballage 10 comporte également une bague métallique 20 munie d'un bord externe 20E serti sur l'extrémité supérieure 14 du corps et d'un bord interne 20I délimitant une ouverture 22 d'accès à l'intérieur de l'emballage. On notera que le bord interne 20I de la bague est roulé vers l'extérieur de l'ouverture 22.

Les bords interne 20I et externe 20E de la bague sont séparés par une partie centrale annulaire 20C de cette bague s'étendant sensiblement radialement depuis la périphérie du corps 12 vers l'axe X de révolution de ce corps 12. Cette partie centrale 20C comporte un décrochement D séparant une partie haute 20 CH d'une partie basse 20CB.

L'ouverture 22 est obturable, de façon connue en soi, au moyen d'un couvercle rentrant classique 24. Le cas échéant, le couvercle 24 peut être muni d'un joint d'étanchéité en caoutchouc.

L'emballage 10 comporte encore une anse 26, de préférence métallique, munie d'extrémités recourbées, formant des tourillons 26E montés articulés sur la bague 20.

L'anse 26 est déplaçable entre une position dressée de préhension, telle que représentée sur la figure 1, et une position rabattue vers la bague 20, telle que représentée sur les figures 2 et 3. Dans sa position de préhension, l'anse 26 est sensiblement parallèle à un plan diamétral P du corps 12. Dans sa position rabattue, l'anse 26 est sensiblement perpendiculaire au plan diamétral P.

Les tourillons 26E de l'anse sont immobilisés axialement et angulairement autour de l'axe X par des moyens venus de matière avec la bague 20. Ainsi, dans l'exemple illustré, chaque tourillon 26E est, d'une part, immobilisé axialement par emboîtement entre le bord roulé interne 20I de la bague et la partie centrale 20C de cette bague, et d'autre part, immobilisé angulairement autour de l'axe X, par emboîtement dans un enfoncement 28 ménagé sur le bord interne roulé 20I de la bague (voir notamment figures 1 et 2). On notera, en se référant à la figure 5, que les tourillons 26E de l'anse sont inclinés de façon opposée par rapport à un plan Q de symétrie de l'anse 26 parallèlement auquel s'incurve cette anse 26 (le plan Q coïncide sensiblement avec le plan P lorsque l'anse 26 est dans sa position dressée de préhension).

En position rabattue, l'anse 26 est intercalée radialement entre les bords interne 20I et externe 20E de la bague 20 (voir figure 2). Ainsi, l'anse 26 en position rabattue ne masque pas partiellement le décor externe du corps 12, comme cela est observé par contre sur les emballages classiques munis d'une anse rabattable contre leur surface externe.

Par ailleurs, en position rabattue, la partie 26I de l'anse intermédiaire entre les tourillons 26E est légèrement écartée de la partie centrale 20C de la bague, au-dessus de cette partie centrale 20C, du fait des inclinaisons opposées des tourillons 26E (voir figure 3). Cet écart entre la partie intermédiaire 26I de l'anse et la partie centrale 20C de la bague facilite la préhension de l'anse lorsque celle-ci est en position rabattue, afin de permettre le déplacement de cette anse vers sa position dressée.

Pour fabriquer l'emballage 10 représenté sur la figure 1, on forme tout d'abord un emballage intermédiaire 10I tel que représenté sur la figure 4. Cet emballage intermédiaire comporte le corps 12 et la bague 20 sertie sur l'extrémité supérieure 14 de ce corps. La bague 20 est munie de son bord interne 20I qui n'est pas encore complètement roulé vers l'extérieur.

Après avoir fabriqué cet emballage intermédiaire 10I, on place les tourillons 26E de l'anse 26 en appui sur la partie centrale 20C de la bague 20.

Puis, on roule complètement le bord interne 201 de la bague de façon que les enfoncements 28 se forment par déformation de ce bord interne 20I au contact des tourillons 20E. Les enfoncements 28 ont pour plan d'alignement le plan diamétral P du corps 12.

Le fond 18 de l'emballage est muni d'un bord périphérique 18E, serti sur l'extrémité inférieure 16 du corps 12, et d'une partie centrale 18C, en retrait vers l'extrémité supérieure 14 du corps 12 par rapport à ce bord serti 18E. L'extrémité inférieure 16 est formée par un retreint du corps 12. Ceci permet le gerbage de deux emballages 10 identiques comme cela est représenté sur la figure 3. En effet, la partie centrale en retrait 18C du fond de l'emballage supérieur forme un dégagement dans lequel s'étend, au moins partiellement, le couvercle 24 et éventuellement le bord interne 20I de la bague de l'emballage inférieur. Le bord inférieur 16 du corps de l'emballage supérieur prend directement appui sur la partie centrale annulaire 20C de la bague 20 de l'emballage inférieur.

On notera que la partie intermédiaire 26I de l'anse de l'emballage inférieur, qui éventuellement dépasse légèrement au-dessus du couvercle 24 de l'emballage inférieur, est susceptible de s'aplatir par déformation élastique au contact avec le fond 18 de l'emballage supérieur, de façon à ne pas gêner le gerbage des deux emballages.

L'invention ne se limite pas au mode de réalisation décrit ci-dessus. En particulier, le corps de l'emballage n'est pas nécessairement cylindrique mais peut être tronconique, l'extrémité supérieure du corps ayant un diamètre supérieur à celui de l'extrémité inférieure de ce corps.

Parmi les avantages de l'invention, on notera les suivants.

Le bord interne et la partie centrale de la bague sertie sur le corps de l'emballage, ainsi que les deux enfoncements ménagés sur le bord interne de cette bague, délimitent des logements d'emboîtement des tourillons de l'anse formant des paliers d'articulation de cette anse. Ainsi, l'anse peut être accrochée sur la bague sertie sur le corps de l'emballage sans utiliser de pièce supplémentaire ce qui limite d'autant le prix de revient de l'emballage. De plus, l'anse rabattue ne limite pas les possibilités d'empilement d'emballages identiques.

Par ailleurs, le procédé de montage de l'anse sur la bague est simple et facile à automatiser. Ce procédé permet d'éviter les opérations habituelles de soudage ou de revernissage imposées par les techniques classiques de montage d'une anse sur un corps d'emballage métallique.

Enfin, l'emballage peut être entièrement métallique ce qui facilite son recyclage.

## Revendications

1. Emballage du type comprenant
un corps métallique (12) de révolution muni d'une extrémité supérieure (14), d'accès à l'intérieur de l'emballage, et d'une extrémité inférieure (16) portant un fond (18),
une bague métallique (20) munie d'un bord externe (20E) serti sur l'extrémité supérieure (14) du corps, d'un bord interne (20I) délimitant une ouverture (22) d'accès à l'intérieur de l'emballage et d'une partie centrale annulaire (20C) séparant ses bords interne (20I) et externe (20E), le bord interne (20I) de la bague étant roulé vers l'extérieur, et
une anse de préhension (26) munie d'extrémités formant des tourillons (26E),
**caractérisé en ce que** l'anse (26) est montée articulée sur la bague (20), chaque tourillon (26E) étant, d'une part, immobilisé axialement par emboîtement entre le bord roulé interne (20I) de la bague et la partie centrale (20C) de cette bague, et d'autre part, immobilisé angulairement autour de l'axe (X) de révolution du corps (12) par emboîtement dans un enfoncement (28) ménagé sur le bord interne roulé (20I) de la bague.

2. Emballage selon la revendication 1, **caractérisé en ce que** les tourillons (26E) sont inclinés de façon opposée par rapport à un plan de symétrie de l'anse (26) parallèlement auquel s'incurve l'anse (26).

3. Emballage selon la revendication 1 ou 2, **caractérisé en ce que** l'anse (26) est déplaçable entre une position dressée de préhension, dans laquelle cette anse (26) est sensiblement parallèle à un plan diamétral (P) du corps (12), et une position rabattue vers la bague (20), dans laquelle cette anse (26) est sensiblement perpendiculaire au plan diamétral (P).

4. Emballage selon l'une quelconque des revendications précédentes, **caractérisé en ce que** l'anse (26) est métallique.

5. Procédé de fabrication d'un emballage selon l'une quelconque des revendications précédentes, **caractérisé en ce que** :
- on forme un emballage intermédiaire comportant le corps (12) et la bague (20) sertie sur l'extrémité supérieure (14) de ce corps,
- on place les tourillons (26E) de l'anse (26) en appui sur la partie centrale (20C) de la bague,
- on roule le bord interne (20I) de la bague de façon que les enfoncements (28) se forment par déformation de ce bord interne (20I) au contact des tourillons (20E).

## Patentansprüche

1. Verpackung des Typs umfassend einen metallischen Rotationskörper (12) mit einem oberen Ende (14), einem Zugang zum Inneren der Verpackung und einem unteren Ende (16), welches einen Boden (18) trägt,
einem metallischen Ring (20), der einen äußeren Rand (20E) aufweist, der auf das obere Ende (14) des Körpers gebördelt ist, einem inneren Rand (201), welcher eine Zugangsöffnung (22) zum Inneren der Verpackung begrenzt und einem zentralen ringförmigen Teil (20C), welcher den inneren Rand (201) und den externen Rand (20E) voneinander beabstandet, wobei der innere Rand (20E) des Rings nach außen gerollt ist,
und mit einem Greifbügel (26), der mit Rändern versehen ist, die Drehzapfen (26E) bilden
**dadurch gekennzeichnet, dass** der Bügel (26) gelenkig an dem Ring (20) angebracht ist, dass jeder Drehzapfen (26E) einerseits axial unbeweglich ist durch Einschließen zwischen dem inneren eingerollten Rand (201) des Rings und dem zentralen Abschnitt (20C) des Rings, und andererseits im Winkel um die Achse (X) des Rotationskörpers (12) unbeweglich befestigt ist durch Einfügen in eine Vertiefung (28), die sich an dem inneren eingerollten Rand (201) des Rings befindet.

2. Verpackung nach Anspruch 1, **dadurch gekennzeichnet, dass** die Drehzapfen (26E) zu gegenüberliegenden Seiten geneigt angeordnet sind in Bezug auf eine Symmetrieebene des Bügels (26), zu der sich parallel kurvenförmig der Bügel (26) erstreckt.

3. Verpackung nach Anspruch 1 oder 2, **dadurch gekennzeichnet, dass** der Bügel (26) beweglich ist zwischen einer aufrechten Greifposition, in der dieser Bügel (26) im wesentlichen parallel zu einer diametralen Ebene (P) des Körpers (12) liegt, und einer in Richtung auf den Ring (20) umgeklappten Position, in der dieser Bügel (26) im wesentlichen rechtwinklig zur diametralen Ebene (P) liegt.

4. Verpackung nach einem der vorhergehenden Ansprüche, **dadurch gekennzeichnet, dass** der Bügel (26) metallisch ist.

5. Verfahren zur Herstellung einer Verpackung gemäß einem der vorhergehenden Ansprüche, **dadurch gekennzeichnet, dass**:
- man eine Zwischenverpackung formt, die den Körper (12) und den Ring (20) aufweist, gebördelt auf den oberen Rand (14) des Körpers,
- dass man Drehzapfen (26E) des Bügels (26) anordnet, die sich auf dem zentralen Teil (20C) des Rings abstützen,
- und dass man den inneren Rand (201) des Rings einrollt derart, dass die Vertiefungen (28) sich durch Deformation des inneren Rands (201) im Kontakt mit dem Drehzapfen (20E) bilden.

## Claims

1. Container of the type comprising
a metal body (12) which is formed by rotation and which is provided with an upper end (14), for access to the interior of the container, and a lower end (16) which carries a base (18), a metal ring (20) provided with an external edge (20E) crimped on the upper end (14) of the body, an internal edge (20I) delimiting an opening (22) for access to the interior of the container, and an annular central portion (20C) separating the internal edge (20I) and external edge (20E) of the ring, the internal edge (20I) of the ring being rolled towards the exterior and
a gripping handle (26) provided with ends forming pivots (26E), **characterised in that** the handle (26) is mounted articulated to the ring (20), each pivot (26E) being, on the one hand, axially immobilised by being fitted between the rolled internal edge (20I) of the ring and the central portion (20C) of this ring and, on the other hand, angularly immobilised about the rotation axis (X) of the body (12) by being fitted in a recess (28) provided on the rolled internal edge (20I) of the ring.

2. Container according to claim 1, **characterised in that** the pivots (26E) are inclined in opposite directions in relation to a plane of symmetry of the handle (26), parallel with which plane of symmetry the handle (26) bends inwards.

3. Container according to claim 1 or claim 2, **characterised in that** the handle (26) can be moved between a raised position for gripping, in which position this handle (26) is substantially parallel with a diametral plane (P) of the body (12), and a position lowered towards the ring (20), in which position this handle (26) is substantially perpendicular to the diametral plane (P).

4. Container according to any one of the preceding claims, **characterised in that** the handle (26) is of metal.

5. Method for producing a container according to any one of the preceding claims, **characterised in that**:
- an intermediate container is formed comprising the body (12) and the ring (20) crimped on the upper end (14) of this body,
- the pivots (26E) of the handle (26) are placed in such a manner that they rest on the central portion (20C) of the ring,
- the internal edge (201) of the ring is rolled in such a manner that the recesses (28) are formed by deformation of this internal edge (20I) in contact with the pivots (20E).
